# EUROPÄISCHE PATENTSCHRIFT

(11) **EP 1 590 993 B1**
(45) Veröffentlichungstag und Bekanntmachung des Hinweises auf die Patenterteilung: **27.05.2009**
(21) Anmeldenummer: 04707218.6
(22) Anmeldetag: 02.02.2004
(51) Int. Cl.: H05B 41/295, H05B 41/282, H05B 41/298

(54) **ELEKTRONISCHES VORSCHALTGERÄT**
ELECTRONIC BALLAST
BALLAST ELECTRONIQUE

(30) Priorität: 04.02.2003 DE 10304544
(43) Veröffentlichungstag der Anmeldung: 02.11.2005
(73) Patentinhaber: Hep Tech Co. Ltd., Taichung (TW)
(72) Erfinder: WINKEL, Michael, 58507 Lüdenscheid (DE); TUSCH, Franz, 58840 Plettenberg (DE)
(74) Vertreter: Isfort, Olaf
(86) Internationale Anmeldenummer: PCT/EP2004/000921
(87) Internationale Veröffentlichungsnummer: WO 2004/071135

(56) Entgegenhaltungen:
- EP-A- 0 491 434
- EP-A- 0 769 889
- DE-A- 3 312 572
- DE-A- 19 920 030
- DE-A- 19 923 083
- US-A- 5 406 174
- US-A- 5 854 538

## Beschreibung

Die Erfindung betrifft ein Vorschaltgerät für Niederdruokentladungslampen, mit einer steuerbaren Wechselrichterschaltung zur Erzeugung einer hochfrequenten Versorgungsspannung für eine Entladungslampe, einer mit der Wechselrichterschaltung verbundenen Lampendrossel, einem mit der Lampendrossel in Serie geschalteten und parallel zu der Entladungslampe geschalteten Lampenparallelkondensator und mit einer Vorheizschaltung zur Versorgung der Elektroden der Entladungslampe mit Heizstrom, wobei die Vorheizschaltung von einer auf der Lampendrossel angebrachten Hilfswicklung mit Strom versorgt wird.

Ein Vorschaltgerät für Niederdruckentladungslampen ist beispielsweise aus der DE 199 20 030 A1 bekannt. Mittels der Vorheizschaltung werden die als Heizwendeln ausgebildeten Elektroden der Entladungslampe vorgeheizt, so dass diese zur Glühemission angeregt werden. Zum Zünden der Entladungslampe wird die Frequenz der Versorgungsspannung mittels der steuerbaren Wechselrichterschaltung von einer Vorheizfrequenz auf eine Betriebsfrequenz geändert. Dies führt dazu, dass der von der Lampendrossel und dem Lampenparallolkondonsator gebildete Serienresonanzkreis in Resonanz kommt, so dass an der Entladungslampe eine zum Zünden ausreichende Zündspannung anliegt.

Das vorbekannte Vorschaltgerät weist einen Heiztransformator auf, dessen Primärwicklung mit dem Lampenparallelkondensator in Serie geschaltet ist. Die Sekundärwicklungen des Heiztransformators versorgen die als Heizwendeln ausgebildeten Elektroden der Entladungslampe mit Heizstrom. Die an der Primärwicklung des Heiztransformators anliegende Vorheizspannung wird somit ausschließlich vom Spannungsabfall über dem Lampenparallelkondensator bestimmt. Beim Übergang von der Vorheizfrequenz zur Betriebsfrequenz nimmt diese Spannung zu, so dass auch der Heizstrom anwächst. Der Heizstrom wird allerdings durch die in dem Heiztransformator eintretende Sättigung begrenzt. Beim Zünden der Entladungslampe bricht die am Lampenparallelkondensator anliegende Spannung auf die Betriebsspannung der Lampe zusammen. Entsprechend reduziert sich der im Betriebszustand durch die Heizwendeln der Elektroden fließende Heizstrom.

Nachteilig ist bei dem vorbekannten Vorschaltgerät, dass auch während des kontinuierlichen Betriebs der Entladungslampe ein dauernder Heizstrom fließt, was zu einem erhöhten Energieverbrauch führt. Während des Betriebs der Lampe wird nämlich die Primärwicklung des Helztransformators kontinulerlich von dem durch den Lampenparallelkondensator fließenden Blindstrom durchflossen. Nachteilig ist des Weiteren, dass bei dem vorbekannten Vorschaltgerät beim Einschaltvorgang der Entladungslampe ein unerwünscht hoher Heizstrom durch die kalten Heizwendeln der Elektroden der Entladungslampe fließt. Der Heizstrom wird lediglich durch die Sättigung des Heiztransformators begrenzt. Falls das vorbekannte Vorschaltgerät für Entladungslampen mit besonders empfindlichen Elektroden eingesetzt wird, kann es zur Zerstörung der Heizwendeln kommen.

Ein Vorschaltgerät der eingangs genannten Art ist aus der DE 33 12 572 A1 bekannt. Bei dem vorbekannten Vorschaltgerät bestehen die Elektroden der Entladungslampe aus Heizdrähten, von denen jeder an auf der Lampendrossel angebrachte Hilfswicklungen angeschlossen ist. Zwischen jede Hilfswicklung und den zugehörigen Heizdraht ist ein Schaltelement in Form einer Zenerdiode geschaltet. In der Zündphase übersteigen die Spannungen, die von den Hilfswicklungen geliefert werden, die Schaltschwellen der Zenerdioden. Dadurch werden die Heizdrähte in der Zündphase mit Strom versorgt. Nach erfolgter Zündung ist der durch die Lampendrossel und den Lampenparallelkondensator gebildete Schwingkreis durch die Entladungslampe gedämpft. An den Hilfswicklungen werden jetzt Spannungen erzeugt, die die Schaltschwellen der Zenerdioden nicht mehr übersteigen, so dass die Heizung der Elektroden im gezündeten Zustand unterbleibt.

Nachteilig bei diesem Vorschaltgerät ist, dass dieses hinsichtlich seiner Auslegung relativ unflexibel ist. Die Schaltschwellen der Zenerdioden und die mittels der Hilfswicklungen zu erzeugenden Heizspannungen müssen genau aufeinander abgestimmt sein, was, je nach Lampentyp, zu Problemen führen kann. Somit ist das aus der zuletzt genannten Druckschrift vorbekannte Vorschaltgerät nicht universell einsetzbar.

Davon ausgehend liegt der vorliegenden Erfindung die Aufgabenstellung zugrunde, ein elektronisches Vorschaltgerät für Niederdruckentladungslampen bereitzustellen, bei welchem durch die Vorheizschaltung bedingte Verluste minimiert werden und welches universell, insbesondere auch für Entladungslampen mit empfindlichen Elektroden, einsetzbar ist.

Diese Aufgabenstellung wird ausgehend von einem Vorschaltgerät der eingangs genannten Art dadurch gelöst, dass mittels der steuerbaren Wechselrichterschaltung die Frequenz der Versorgungsspannung von einer Vorheizfrequenz zum Vorheizen der Elektroden auf eine davon verschiedene Betriebsfrequenz zum kontinuierlichen Betrieb der Entladungslampe veränderbar ist, wobei die Hilfswicklung mit der Vorheizschaltung über einen Parallelresonanzkreis verbunden ist, welcher auf die Betriebsfrequenz abgestimmt ist, derart, dass während des kontinuierlichen Betriebs der Entladungslampe die Stromversorgung der Vorheizschaltung unterbrochen ist.

Dadurch dass gemäß der Erfindung die Vorheizschaltung des Vorschaltgeräts von einer auf der Lampendrosselung angebrachten Hilfswicklung mit Strom versorgt wird, wird erreicht, dass die Stromversorgung der Vorheizschaltung von dem durch den Lampenparallelkondensator fließenden Blindstrom unabhängig ist. Durch die Verwendung der Hilfswicklung auf der Lampendrossel ergibt sich außerdem der Vorteil, dass der Heizstrom beim Einschaltvorgang langsam gesteigert werden kann, indem die Frequenz der Versorgungsspannung von der Vorheizfrequenz langsam auf die Betriebsfrequenz abgesenkt wird. Dadurch wird ein überhöhter und damit für die Elektroden der Entladungslampe schädlicher Heizstrom vermieden. Vorteilhaft ist ferner, dass bei dem erfindungsgemäßen Vorschaltgerät die Stromversorgung der Vorheizschaltung mittels des Parallelresonanzkreises während des kontinuierlichen Betriebs der Lampe unterbrochen werden kann. Dadurch werden unerwünschte Verluste aufgrund eines kontinuierlich während des Betriebs der Lampe fließenden Heizstroms effektiv unterbunden.

Vorteilhaft ist es, wenn bei dem erfindungsgemäßen Vorschaltgerät die Vorheizschaltung einen Heiztransformator aufweist, dessen Primärwicklung mit der Hilfswicklung verbunden ist und dessen Sekundärwicklungen mit den Elektroden der Entladungslampe verbunden sind. Die Primärwicklung wird demnach von der auf der Lampendrossel angebrachten Hilfswicklung gespeist, wobei jeweils eine Sekundärwicklung zur Heizung einer Elektrode der Entladungslampe vorgesehen ist. Die bei starkem Stromfluss durch die Lampendrossel in dem Heiztransformator eintretende Sättigung kann zur Begrenzung des Heizstroms ausgenutzt werden. Zweckmäßigerweise kann hierzu der Heiztransformator als Ringkerntransformator ausgebildet sein.

Bei dem erfindungsgemäßen Vorschaltgerät ist die Frequenz der Versorgungsspannung mittels der steuerbaren Wechselrichterschaltung von der Vorheizfrequenz zum Vorheizen der Elektroden auf die davon verschiedene Betriebsfrequenz zum kontinuierlichen Betrieb der Entladungslampe veränderbar. Auf schaltungstechnisch besonders einfache Art und Weise wird die Unterbrechung der Stromversorgung der Vorheizschaltung gemäß der Erfindung dadurch erreicht, dass der zwischen die auf der Lampendrossel angeordnete Hilfswicklung und die Vorheizschaltung geschaltete Parallelresonanzkreis auf die Betriebsfrequenz der Entladungslampe abgestimmt ist.

Ein Ausführungsbeispiel des erfindungsgemäßen Vorschaltgeräts wird anhand der in der Zeichnung skizzierten Schaltung erläutert.

An einer aus zwei elektronischen Schaltern T₁ und T₂ bestehenden Halbbrücke liegt eine Versorgungsspannung U_{b} an. Die aus den beiden elektronischen Schaltern T₁ und T₂ bestehende Halbbrückenschaltung bildet einen Teil einer steuerbaren Wechselrichterschaltung zur Erzeugung einer hochfrequenten Versorgungsspannung für eine Entladungslampe 1. Die elektronischen Schalter T₁ und T₂ werden abwechselnd von einer nicht näher dargestellten elektronischen Steuerschaltung entsprechend der gewünschten Frequenz der Versorgungsspannung ein- und ausgeschaltet. Die Entladungslampe 1 ist über eine Drossel L₁ mit der aus den beiden Schaltern T₁ und T₂ bestehenden Halbbrücke verbunden. Ein Lampenparallelkondensator C₁ ist parallel zu der Entladungslampe 1 und mit der Lampendrossel L₁ in Serie geschaltet. Des Weiteren ist eine Vorheizschaltung vorgesehen, über welche Elektroden 2 und 3 der Entladungslampe 1 mit Heizstrom versorgt werden. Die Vorheizschaltung besteht aus einem Ringkerntransformator 4, dessen Sekundärwicklungen 5 und 6 mit den Elektroden 2 und 3 verbunden sind. Gemäß der Erfindung wird die Vorheizschaltung von einer auf der Lampendrossel L₁ angebrachten Hilfswicklung 7 mit Strom versorgt. Die Hilfswicklung 7 ist mit einer Primärwicklung 8 des Ringkerntransformators 4 verbunden, wobei zwischen die Hilfswicklung 7 und die Primärwicklung 8 ein Parallelresonanzkreis 9 geschaltet ist. Der Parallelresonanzkreis 9 ist auf die Betriebsfrequenz der Entladungslampe 1 abgestimmt, derart, dass während des kontinuierlichen Betriebs der Entladungslampe 1 nur ein minimaler Strom durch die Primärwicklung 8 des Ringkerntransformators 4 fließt. Bei dem in der Zeichnung dargestellten Ausführungsbeispiel sind Kondensatoren Cₖ₁ und Cₖ₂ vorgesehen, die zur Gieichstromentkopplung dienen. Zur Gleichstromentkopplung dient ebenfalls ein zwischen die Lampendrossel L₁ und die Entladungslampe 1 geschalteter Kondensator Cₕ.

Beim Einschalten der Entladungslampe 1 wird mittels der elektronischen Schalter T₁ und T₂ zunächst eine Versorgungsspannung erzeugt, deren Frequenz einer Vorheizfrequenz entspricht. Durch den mit dieser Frequenz durch die Drossel L₁ fließenden Strom wird in der Hilfswicklung 7 eine Spannung induziert, welche zu einem Stromfluss in der Primärwicklung 8 des Heiztransformators 4 führt. Der Parallelresonanzkreis 9 ist bei der Vorheizfrequenz weit außerhalb seiner Resonanz. Der durch die Primärwicklung 8 fließende Strom führt zu einem durch die Elektroden 2 und 3 fließenden Strom, welche von den Sekundärwicklungen 5 und 6 des Heiztransformators 4 gespeist werden. Nun wird die Frequenz der Versorgungsspannung mittels der steuerbaren Wechselrichterschaltung von der Vorheizfrequenz auf eine davon verschieden Betriebsfrequenz zum kontinuierlichen Betrieb der Entladungslampe 1 abgesenkt. Beim Absenken der Frequenz kommt der aus der Drossel L₁ und dem Lampenparallelkondensator C₁ bestehende Serienresonanzkreis in Resonanz, so dass an der Entladungslampe 1 eine immer größer werdende Spannung anliegt. Sobald die Zündspannung erreicht ist, zündet die Entladungslampe 1 und die Spannung bricht auf die Betriebsspannung der Entladungslampe 1 zusammen. Bei der Betriebsfrequenz ist der parallele Resonanzkreis 9 in Resonanz, so dass der durch die Elektroden 2 und 3 fließende Heizstrom stark reduziert ist. Während des Dauerbetriebs der Lampe 1 fließt somit nur ein minimaler Heizstrom durch die Elektroden 2 und 3.

## Patentansprüche

1. Vorschaltgerät für Niederdruckentladungslampen, mit einer steuerbaren Wechselrichterschaltung zur Erzeugung einer hochfrequenten Versorgungsspannung für eine Entladungslampe (1), einer mit der Wechselrichterschaltung verbundenen Lampendrossel (L₁), einem mit der Lampendrossel (L₁) in Serie geschalteten und parallel zu der Entladungslampe (1) geschalteten Lampenparallelkondensator (C₁) und mit einer Vorheizschaltung zur Versorgung der Elektroden (2, 3) der Entladungslampe (1) mit Heizstrom, wobei die Vorheizschaltung von einer auf der Lampendrossel (L₁) angebrachten Hilfswicklung (7) mit Strom versorgt wird, **dadurch gekennzeichnet, dass** mittels der steuerbaren Wechselrichterschaltung die Frequenz der Versorgungsspannung von einer Vorheizfrequenz zum Vorheizen der Elektroden (2, 3) auf eine davon verschiedene Betriebsfrequenz zum kontinuierlichen Betrieb der Entladungslampe (1) veränderbar ist, wobei die Hilfswicklung (7) mit der Vorheizschaltung über einen Parallelresonanzkreis (9) verbunden ist, welcher auf die Betriebsfrequenz abgestimmt ist, derart, daß während des kontinuierlichen Betriebs der Entladungslampe (1) die Stromversorgung der Vorheizschaltung unterbrochen ist.

2. Vorschaltgerät nach Anspruch 1, **dadurch gekennzeichnet, daß** die Vorheizschaltung einen Heiztransformator (4) aufweist, dessen Primärwicklung (8) mit der Hilfswicklung (7) verbunden ist und dessen Sekundärwicklungen (5, 6) mit den Elektroden (2, 3) der Entladungslampe (1) verbunden sind.

3. Vorschaltgerät nach Anspruch 2, **dadurch gekennzeichnet, daß** der Heiztransformator (4) als Ringkerntransformator ausgebildet ist.

## Claims

1. A ballast for low-pressure discharge lamps comprising a controllable inverter circuit for generating a high-frequency supply voltage for a discharge lamp (1), a lamp inductor (L₁) connected to the inverter circuit, a lamp parallel capacitor (C₁) connected in series to the lamp inductor (L₁) and connected in parallel to the discharge lamp (1), and a preheating circuit for supplying the electrodes (2, 3) of the discharge lamp (1) with heating current, wherein the preheating circuit is supplied with current by an auxiliary winding (7) arranged on the lamp inductor (L₁), **characterised in that** the frequency of the supply voltage is variable by means of the controllable inverter circuit from a preheating frequency for preheating the electrodes (2, 3) to a operating frequency different therefrom for the continuous operation of the discharge lamp (1), wherein the auxiliary winding (7) is connected to the preheating circuit by way of a parallel resonant circuit (9) which is tuned to the operating frequency in such a way that during continuous operation of the discharge lamp (1) the power supply of the preheating circuit is interrupted.

2. A ballast according to claim 1 **characterised in that** the preheating circuit comprises a heating transformer (4) whose primary winding (8) is connected to the auxiliary winding (7) and whose secondary windings (5, 6) are connected to the field electrodes (2, 3) of the discharge lamp (1).

3. A ballast according to claim 2 **characterised in that** the heating transformer (4) is in the form of a toroidal core transformer.

## Revendications

1. Ballast pour des lampes de décharge basse pression, avec un montage d'onduleur apte à être commandé pour la production d'une tension d'alimentation haute fréquence pour une lampe à décharge (1), un étranglement de lampe (L₁), relié au montage d'onduleur, un condensateur parallèle de lampe (C₁) monté en série avec l'étranglement de lampe (L₁) et commuté parallèlement à la lampe à décharge (1) et avec un montage de préchauffage pour l'alimentation des électrodes (2, 3) de la lampe à décharge (1) en courant de chauffage, où le montage de préchauffage est alimenté en courant par un enroulement auxiliaire (7) monté sur l'étranglement de lampe (L₁),
**caractérisé en ce qu'**
au moyen du montage d'onduleur apte à être commandé, la fréquence de la tension d'alimentation est modifiable d'une fréquence de préchauffage pour le préchauffage des électrodes (2, 3) à une fréquence de fonctionnement différente de celle-ci pour le fonctionnement en continu de la lampe à décharge (1), où l'enroulement auxiliaire (7) est relié au montage de préchauffage par un circuit de résonance parallèle (9) qui est accordé à la fréquence de fonctionnement de telle sorte que pendant le fonctionnement continu de la lampe à décharge (1), l'alimentation en courant du montage de préchauffage soit interrompue.

2. Ballast selon la revendication 1, **caractérisé en ce que** le montage de préchauffage présente un transformateur de chauffage (4) dont l'enroulement primaire (8) est relié à l'enroulement auxiliaire (7) et dont les enroulements secondaires (5, 6) sont reliés aux électrodes (2, 3) de la lampe à décharge (1).

3. Ballast selon la revendication 2, **caractérisé en ce que** le transformateur de chauffage (4) est réalisé comme transformateur toroïdal.
